# EUROPÄISCHE PATENTSCHRIFT

(11) **EP 0 345 211 B1**
(45) Veröffentlichungstag und Bekanntmachung des Hinweises auf die Patenterteilung: **10.02.1993**
(21) Anmeldenummer: 89810302.3
(22) Anmeldetag: 24.04.1989
(51) Int. Cl.: E06B 3/66

(54) **Mehrscheibenisolierglas und Verglasung**
Multiple-sheet insulating glass, and glazing
Fenêtre isolante en couche multiple et vitrage

(30) Priorität: 26.04.1988 CH 1562/88
(43) Veröffentlichungstag der Anmeldung: 06.12.1989
(73) Patentinhaber: Glas Trösch AG, CH-4922 Bützberg (CH)
(72) Erfinder: Hägler, Erich, CH-4556 Aeschi (CH)
(74) Vertreter: Keller, René, Dr.

(56) Entgegenhaltungen:
- DE-A- 2 036 260
- DE-A- 2 713 968
- DE-A- 3 345 642
- GB-A- 605 245
- GB-A- 1 160 386
- NL-C- 78 058
- US-A- 3 771 276
- SOVIET INVENTIONS ILLUSTRATED, Zusammenfassung Nr. 486974, Derwent Publications Ltd, London, GB

## Beschreibung

Die Erfindung bezieht sich auf ein Mehrscheibenisolierglas gemäss Oberbegriff des Anspruchs 1 und auf eine Verglasung gemäss Oberbegriff des Anspruchs 12.

Beim üblichen Mehrscheibenisolierglas sind zwei Glasscheiben einander gegenüber an einen Hohlprofilrahmen, in der Regel aus Leichtmetall, geklebt, den sie etwas überragen. Der Zwischenraum zwischen den den Rahmen überragenden Randpartien der Scheiben ist mit einer Dichtungsmasse ausgefüllt. Der Rahmen ist an seiner inneren Umfangsseite mit Löchern versehen, und sein Hohlraum enthält ein Trockenmittel. Uebliche Klebstoffe sind z. B. Butylkleber, übliche Dichtungsmassen Polysulfide und Silikone, übliche Trockenmittel Silikagel und Molekularsiebe.

Solches Mehrscheibenisolierglas wird hauptsächlich für Fenster von Gebäuden und Fahrzeugen verwendet. Dabei ist es dauernden Schwankungen der Temperatur und des Atmosphärendruckes ausgesetzt. Bei Temperaturschwankungen werden die Klebestellen wegen der unterschiedlichen Wärmedehnung von Glas und Metall ändernden Schubbeanspruchungen, bei Aenderungen des Atmosphärendruckes sowie bei Aenderungen des Luftdrucks im Zwischenraum zwischen den Glasscheiben infolge Temperaturschwankungen werden die Klebestellen ändernden Druck-Zug-Beanspruchungen unterworfen. Dies gilt entsprechend für die an den Glasscheiben haftenden Flächen der Dichtungsmasse.

Dabei ist eine dauernd absolut dichte Randverbindung der Glasscheiben nicht möglich. Atmosphärische Luft, die immer mehr oder weniger feucht ist, gelangt hauptsächlich dann in den Zwischenraum zwischen den Glasscheiben, wenn der Atmosphärendruck den im Zwischenraum herrschenden Druck überschreitet bzw. der Luftdruck im Zwischenraum absinkt. Nicht nur der Atmosphärendruck, auch der Druck im abgeschlossenen Zwischenraum zwischen den Glasscheiben ist dauernden Schwankungen unterworfen, denn er nimmt bei steigender Temperatur zu und bei fallender Temperatur ab, auch wenn der Atmosphärendruck konstant bleibt. Besonders extremen Schwankungen des Atmosphärendrucks und des Drucks im Zwischenraum zwischen den Scheiben sind Fahrzeugscheiben untworfen, z.B. im Winter, wenn das Fahrzeug aus der geheizten Garage in die Kälte kommt und umgekehrt, sowie bei Fahrten ins Gebirge, wo der Atmosphärendruck sowohl infolge der Höhendifferenz als auch der Temperatur und der Druck im Zwischenraum infolge der Temperatur erheblich ändern. Das Trockenmittel im Hohlraum des Rahmenprofils kann so eingedrungene Feuchtigkeit nur während einer begrenzten Zeit binden. Danach ist ein Kondenswasserniederschlag an der Innenseite einer oder beider Glasscheiben bei Abkühlung des Mehrscheibenisolierglases unvermeidbar. Zu einer Reparatur müsste das Mehrscheibenisolierglas zerlegt und nach Ersetzen des Trockenmittels wieder zusammengebaut werden. Das kommt im Einzelfall aus Kostengründen nicht in Frage, vielmehr musste bisher das ganze Mehrscheibenisolierglas ersetzt werden.

Aus der DE-27 13 968 Al ist nun eine Fensterkonstruktion mit einem dichten Zwischenraum zwischen zwei Scheiben bekannt, welcher mit einem Trokkenmittelbehälter verbunden ist. Der Behälter ist in einem Hohlraum des Rahmens untergebracht. Er ist mit flexiblen Wänden ausgestattet, um den Druckausgleich durchführen zu können.

Aus der NL-78 058 ist eine Verglasung mit mehreren Fenstern zu entnehmen, welche mit einem gemeinsamen Trocknungsgefäss und einem gemeinsamen Druckausgleichsbehälter verbunden sind. Der Druckausgleichsbehälter ist als Balg ausgeführt.

Durch die Erfindung, wie sie in den Patentansprüchen 1 und 12 gekennzeichnet ist, wird die Aufgabe gelöst, ein Mehrscheibenisolierglas bzw. eine Verglasung zu schaffen, bei dem resp. bei der ein Kondenswasserniederschlag an der Innenseite der Glasscheiben während einer praktisch unbegrenzten Dauer vermieden werden kann. Besondere Ausführungsarten der Erfindung sind in den abhängigen Patentansprüchen angegeben.

Die durch die Erfindung erzielten Vorteile sind im wesentlichen darin zu sehen, dass das Mehrscheibenisolierglas auf praktisch unbegrenzte Dauer in dem Zustand, in dem sich kein Kondenswasser auf der Innenseite der Glasscheiben niederschlägt, gehalten werden kann. Wenn der Trokkenmittelbehälter mit wenigstens einem zum Ersetzen des Trockenmittels lösbaren Verschluss versehen oder zusammen mit dem Trockenmittel austauschbar ist, dann kann nach Bedarf oder vorsorglich in bestimmten Abständen das Trockenmittel bzw. der Trockenmittelbehälter mit dem Trokkenmittel einfach ersetzt werden. Bei einer besonderen Ausführungsart der Erfindung wird das Eindringen atmosphärischer Luft bei unvermeidbar nicht absolut dichter Randverbindung dadurch vermieden, dass der Druck im Zwischenraum zwischen den Glasscheiben an den jeweiligen Atmosphärendruck selbsttätig angeglichen wird. Es ist offensichtlich, dass ein solcher Druckausgleich auch bereits ohne Austauschbarkeit des Trockenmittels zu einer ganz erheblichen Verlängerung der Verwendungsdauer herkömmlicher Mehrscheibenisoliergläser führt, die das Trockenmittel z. B. in einem Hohlraum eines Rahmenprofils enthalten. Der Druckausgleich ermöglicht sogar eine Ausführung des Mehrscheibenisolierglases ohne Trockenmittel, wenn trockene Luft in den Zwischenraum eingefüllt wird. Ein wesentlicher Vorteil ist in diesem Zusammenhang, dass durch den Druckausgleich eine Bombierung (Wölbung) der Glasscheiben bei unterschiedlichem Innen- und Aussendruck vermieden wird, durch die bisher die Klebestellen und die Verbindung der Dichtungsmasse mit den Scheiben beansprucht wurden, was zu Undichtigkeiten führte. Eine verhältnismässig rasch zu Undichtigkeiten führende, starke Bombierung (Wölbung) trat bisher namentlich bei beschichteten Glasscheiben im Sommer auf, bei denen die Luft im Zwischenraum stark erhitzt wird, wobei die Bombierung bei solchen reflektierenden Scheiben zudem unschön (Interferenz-/Spiegelbilder) war.

Beim erfindungsgemässen Mehrscheibenisolierglas erübrigt sich ein Hohlprofilrahmen, der das Trockenmittel im Profilhohlraum aufnimmt. Deshalb kann das erfin dungsgemässe Mehrscheibenisolierglas mit wesentlich engerem Zwischenraum zwischen den Glasplatten, also insgesamt auch bei gleicher Glasscheibendicke dünner als bisher ausgeführt werden. Grundsätzlich kann bereits die in einem Randbereich der Glasscheiben aufgebrachte Klebeschicht als Abstandshalter genügen.

Die Erfindung wird im folgenden anhand der beiliegenden, lediglich Ausführungswege darstellenden, schematischen Zeichnungen näher erläutert. Es zeigen:
Fig. 1 eine Ansicht eines Mehrscheibenisolierglases, das für die Seitenverglasung von Motorfahrzeugen gestaltet ist,
Fig. 2 eine Seitenansicht in Blickrichtung II-II in Fig. 1,
Fig. 3 eine Teilansicht zu Fig. 1, in grösserem Massstab, wobei ein Eckstück der vorderen Glasscheibe weggebrochen ist,
Fig. 4 einen Schnitt nach der Linie IV-IV in Fig. 3,
Fig. 5 eine Ansicht einer anderen Ausführungsform,
Fig. 6 ein Schema einer Verglasung mehrerer Flächen, und
Fig. 7 eine Ansicht einer weiteren Ausführungsform,
Fig. 8 und 9 Ansichten von Varianten der Ausführungsform von Fig. 7.

Nach Fig. 1, 2 und 3 besteht ein Mehrscheibenisolierglas 1 in seinem grundsätzlichen Aufbau aus zwei Glasscheiben 2 und 3, die in einem kleinen Abstand voneinander in ihrem Randbereich 4 fest und dicht miteinander verbunden sind, und einem Trockenmittelbehälter 5, der ein Trockenmittel 6 enthält und dicht mit dem Zwischenraum 7 zwischen den Glasscheiben 2 und 3 verbunden ist. Die Glasscheiben 2 und 3 sind durch eine Klebemittelschicht 8 und eine Dichtungsmittelschicht 9, die im Randbereich 4 unmittelbar nebeneinander verlaufen und einen Verbindungs- und Dichtungsrahmen bilden, miteinander verbunden, wobei die Dicke der Schichten den Abstand und damit den Zwischenraum 7 zwischen den Glasscheiben 2 und 3 bestimmt. Um einen grösseren Abstand zwischen den Glasscheiben 2 und 3 zu erzielen, kann ein Rahmen zwischen den Scheiben angeordnet und an diese geklebt werden, wobei die Dichtungsmittelschicht 8 den Rahmen umschliesst. Der Trockenmittelbehälter 5 ist rohrförmig und erstreckt sich nahezu an der ganzen Länge einer Randseite der miteinander verbundenen Glasscheiben 2 und 3. Er ist mit dem Zwischenraum 7 zwischen den Glasscheiben 2 und 3 durch ein Rohrwinkelstück 10 verbunden. Ein Schenkel 11 des Winkelstückes 10 ist dicht durch den in Fig. 3 und 4 geschnitten dargestellten Verbindungs- und Dichtungsrahmen 8/9 hindurchgeführt und fest mit den beiden Glasscheiben 2 und 3 verbunden. Der andere Schenkel 12 ist durch eine dichte lösbare Steckverbindung an den Trockenmittelbehälter 5 angeschlossen.

Wenn nach langer Gebrauchsdauer, z. B. des Motorfahrzeugs, sich beim Abkühlen des Mehrscheibenisolierglases 1 Kondenswasser im Zwischenraum an einer der Glasscheiben 2 und 3 niederschlägt, oder in regelmässigen Abständen, in denen es erfahrungsgemäss noch nicht zu einem solchen Niederschlag kommt, wird der Trockenmittelbehälter 5 vom Rohrschenkel 12 demontiert, entleert, mit neuem oder regenerierten Trockenmittel 6 gefüllt und wieder an den Rohrschenkel 12 angeschlossen. Stattdessen kann der Trockenmittelbehälter 5 auch zusammen mit dem Trockenmittel 6 ersetzt werden, wobei der Ersatzbehälter bis zu seiner Verwendung luftdicht geschlossen bleiben muss. Handelt es sich um die Verglasung eines Motorfahrzeuges, so erfolgt dies zweckmässig jeweils zusammen mit anderen Wartungs- oder Revisionsarbeiten. Da ein Kondenswasserniederschlag bei Fahrzeugscheiben für die Fahrsicherheit kritisch ist, kann auch in regelmässigen Abständen jeweils die Luftfeuchtigkeit bzw. der Taupunkt der Luft im Behälter 6 mit einem Hygrometer gemessen und aufgrund des Messergebnisses der Ersatz des Trockenmittels 6 bzw. Trockenmittelbehälters 5 vorgenommen werden.

Der Trockenmittelbehälter 5 könnte auch unlösbar mit dem Rohrschenkel 11 verbunden und mit einer Oeffnung zum Entleeren und Füllen oder einer unteren Entleerungs- und einer oberen Füllöffnung mit lösbaren Verschlussmitteln versehen sein. Der Trockenmittelbehälter 5 kann wenigstens teilweise aus nachgiebigem Material oder nachgiebig geformt, beispielsweise im oberen Bereich als Wellrohr ausgeführt sein, oder aus einem Beutel oder Balg vorzugsweise aus Gummi bestehen, so dass er sich entsprechend der Differenz zwischen dem Atmosphärendruck und dem Druck im Zwischenraum 7 zwischen den Glasscheiben 2 und 3 verformt und diesen Druck jenem angleicht. Um dies nicht zu erschweren, sollte dann nur ein unterer Teil des Trockenmittelbehälters gefüllt sein. Besonders bei Verwendung eines Trockenmittels, das sich bei Feuchtigkeitsaufnahme verfärbt, besteht der Trockenmittelbehälter zweckmässig aus durchsichtigem Material oder er ist mit einem Fenster aus solchem Material versehen.

Abweichend von Fig. 1 bis 4 ist nach Fig. 5 ein grösserer Trockenmittelbehälter 15 durch eine lösbare Verbindungsleitung 16 mit einem Rohrstutzen 17 verbunden. Der Rohrstutzen 17 führt so wie der Rohrschenkel 11 in Fig. 3 in den Zwischenraum zweier Glasscheiben, die in Fig. 5 mit 18 und 19 bezeichnet und Teile eines Mehrscheibenisolierglases 20 sind, wobei der Stutzen 17 im Falle eines mit einem Hohlprofilrahmen ausgerüsteten üblichen Mehrscheibenisolierglases für Gebäudefenster durch den Profilrahmen hindurchgeführt und in diesem befestigt ist. Die Verbindungsleitung 16 besteht zweckmässig aus nachgiebigem Material, so dass sie mittels Rohrschellen 21 dicht, aber lösbar mit dem Rohrstutzen 17 und dem Trockenmittelbehälter 15 verbunden werden kann. Im übrigen gelten die obigen Erläuterungen zu Fig. 1 bis 3 sinngemäss.

Bei der Verglasung nach Fig. 6 hat jede von drei Baugruppen 25, 26, 27 zwei am Rande dicht und fest miteinander verbundene Glasscheiben, in deren Zwischenraum ein Rohrstutzen 17 führt, wie zu Fig. 5 erläutert. An jeden der Rohrstutzen 17 ist eine Abzweigung einer Leitung 29 angeschlossen, die mit einem Trockenmittelbehälter 30 und einer Kammer 31 eines Gefässes 32 verbunden ist. Der Trockenmittelbehälter 30 ist zur Aufnahme von Trockenmittel 6 für die Zwischenräume zwischen den Glasscheiben aller drei Baugruppen 25, 26, 27 bemessen. Das Trockenmittel 6 ist wie im Zusammenhang mit Fig. 1 bis 5 erwähnt, austauschbar. Die andere Kammer 33 des Gefässes 32 ist offen. Beide Kammern 31 und 33 sind durch eine nachgiebige Membran 34 voneinander getrennt, die z. B. aus einer mit konzentrischen Sicken versehenen Kunststoffolie besteht und wegen ihrer Anordnung innerhalb des Gefässes 32 vor zufälligen Beschädigungen geschützt ist. Die Kunststoffmembran kann zur Verbes serung der Dichtigkeit metallisch beschichtet oder mit einer Metallfolie, z. B. einer Aluminiumfolie versehen sein. Sie verhindert das Eindringen von (feuchter) Aussenluft, gewährleistet so eine lange Wirksamkeit des Trockenmittels und ermöglicht ein selbsttätiges Angleichen des in den Baugruppen 25, 26, 27 zwischen deren Glasscheiben herrschenden Innendruckes an den äusseren Atmosphärendruck. Selbstverständich kannn das Gefäss 32 auch entfallen und die Leitung ein offenes, dem atmosphärischen Druck ausgesetztes Leitungsende zwecks Be- und Entlüftung des Zwischenraums bei Schwankungen des atmosphärischen Drucks aufweisen, wobei der Trockenmittelbehälter zweckmässig auswechselbar an die Leitung angeschlossen ist. Im übrigen gelten die Erläuterungen zu Fig. 1 bis 5 sinngemäss auch für Fig. 6. Anordnungen der im Zusammenhang mit Fig. 6 beschriebenen Art sind für die Fenster von Gebäuden und Fahrzeugen (z. B. Motorfahrzeuge, Eisenbahnwagen, Luftfahrzeuge) vorteilhaft, weil für mehrere Fenster Trockenmittel nur an einer Stelle ausgewechselt zu werden braucht, wobei diese Stelle so gewählt werden kann, dass sie leicht zugänglich ist, bei einem Fahrzeug zweckmässig so, dass das Trockenmittel an einer Stelle, an der auch andere Wartungsarbeiten regelmässig ausgeführt werden, auszuwechseln ist.

Bei der Verglasung nach Fig. 6 kann der Trockenmittelbehälter 30 auch entfallen, wenn trockene Luft in die Zwischenräume und die Leitung 29 eingefüllt wird, wobei durch den Druckausgleich des Expansionsgefässes 32 das Eindringen von Feuchtigkeit verhindert wird. Entsprechend kann bei der Ausführungsform von Fig. 1-3 anstelle des Trockenmittelbehälters 5 das Expansionsgefäss 32 vorgesehen sein.

Bei der in Fig. 7 dargestellten Ausführungsform ist im Hohlraum des Rahmens (Abstandshalterrahmen) des Mehrscheibenisolierglases 20 ein Trockenmittel enthalten. Der in den Zwischenraum zwischen den beiden Glasscheiben und dem Rahmen mündende Stutzen 17 ist durch ein Rohr 35 mit der Oberseite eines Kondensatsammelgefässes 36 verbunden, an dessen unteren, trichterförmigen Auslass ein vertikal nach unten verlaufendes Kapillarrohr 37 angeschlossen ist, dessen unteres, offenes Ende dem atmosphärischen Druck ausgesetzt ist, damit der Zwischenraum zwischen den Glasscheiben bei Schwankungen des atmosphärischen Drucks be- und entlüftet wird. Das Kapillarrohr 37 wird zwecks Kondensation der Feuchtigkeit von eindringender Luft an einer kühlen Stelle angeordnet. Das Kondensatsammelgefäss 36 sammelt bei ansteigendem atmosphärischem Druck aus dem Kapillarrohr nach oben gedrücktes Kondensat, das bei abfallendem atmosphärischem Druck wieder durch das Kapillarrohr ausgetrieben wird.

Bei der in Fig. 8 dargestellten Variante ist in das Rohr 35 ein Trockenmittelbehälter 30 eingesetzt. Der Trockenmittelbehälter 30 kann auch, wie in Fig. 6 dargestellt, an die Leitung 35 angeschlossen sein, wobei der Anschluss zwecks Auswechslung des Behälters vorzugsweise lösbar erfolgt. Das Kapillarrohr 37 und das Gefäss 36 schützen den Trockenmittelbehälter 30 weitgehend vor der Feuchtigkeit der Aussenluft, so dass dieser nur noch die Feuchtigkeit aufnimmt, die nicht im Kapillarrohr 37 kondensiert (falls dieses zu warm ist), und deshalb über sehr lange Zeiträume wirksam bleibt.

Bei der in Fig. 9 dargestellten Variante ist ein Gefäss 32 entsprechend Fig. 6 in das Rohr 35 eingesetzt. Der Zwischenraum zwischen den Glasscheiben kommuniziert mit dem Hohlraum 31 und der von diesem durch die Membran 34 getrennte Hohlraum 33 kommuniziert über das Gefäss 36 und das Kapillarrohr mit der Atmosphäre. Die Membran 34 gibt bei Aenderungen der Differenz zwischen dem Innendruck im Zwischenraum und dem atmosphärischen Aussendruck nach, so dass der Innendruck dem Aussendruck angeglichen wird. Das Kapillarrohr 37 und das Gefäss 36 schützen die Membran 34 vor Feuchtigkeit, so dass keine besonders hohen Anforderungen an die Dichtigkeit (Feuchtigkeitsundurchlässigkeit) der Membran 34 gestellt werden müssen und für einen optimalen Druckausgleich eine besonders gut biegsame, dünne Kunststoffmembran verwendet werden kann, ohne dass die Gefahr besteht, dass die Membran feucht wird und Feuchtigkeit im Laufe der Zeit durch die Membran hindurchdiffundiert.

Bei einer nicht dargestellten Ausführungsform ist an den Stutzen 17 eine lange Rohr- oder Schlauchleitung mit einem offenen, dem atmosphärischen Druck ausgesetzten Leitungsende zwecks Be- und Entlüftung des Zwischenraums zwischen den Glasscheiben bei Schwankungen des atmosphärischen Drucks angeschlossen. Die Leitung ist so bemessen, dass das Volumen des in ihr befindlichen Luftstöpsels mindestens so gross ist wie die zwischen dem niedrigsten und dem höchsten atmosphärischen Druck auftretende, maximale Ausdehnung des im Zwischenraum zwischen den beiden Glasscheiben befindlichen Luftvolumens. Und der Innendurchmesser der Leitung ist so klein gewählt, dass der Luftstöpsel sich bei Druckschwankungen nur als ganzes bewegt, so dass keine feuchte Aussenluft unmittelbar durch eine turbulente Luftströmung in den Zwischenraum zwischen den Glasscheiben gelangen kann. Dabei besteht zweckmässig mindestens ein Abschnitt der Leitung, vorzugsweise mindestens der an das dem atmosphärischen Druck ausgesetzte Leitungsende anschliessende Leitungsabschnitt, aus einem zwecks Kondensation der Feuchtigkeit von eindringender Luft an einer kühlen Stelle anzuordnenden Kapillarrohr.

Das Mehrscheibenisolierglas kann auch mehr als zwei an ihren Rändern dicht miteinander (unmittelbar oder über je einen Rahmen) verbundene Glasscheiben aufweisen, wobei die zwei oder mehr Zwischenräume zwischen den Glasscheiben mit einem oder je einem Trockenmittelbehälter 5, 30 und/oder einem Expansionsgefäss 32 oder über eine Leitung mit der Atmosphäre verbunden sind.

Das Mehrscheibenisolierglas bzw. die Verglasung kann, wie erwähnt, für Fahrzeuge, Gebäude, Eisenbahnwagen, Flugzeuge verwendet werden, ferner auch für Schiffe und für den Maschinen- und Apparatebau, z. B. für Kühlschaukästen.

Das erfindungsgemässe Mehrscheibenisolierglas kann auch statt mit einem Trockenmittelbehälter oder einem Expansionsgefäss mit einem oder vorzugsweise zwei in den Zwischenraum zwischen den Glasscheiben führenden, verschliessbaren Stutzen ausgeführt sein. Wenn die in den Zwischenraum eingefüllte, trockene Luft feucht geworden ist, kann sie dann jeweils durch trockene Luft ersetzt werden: Bei der Ausführungsform mit nur einem Stutzen durch abwechselndes Absaugen und Einblasen trockener Luft durch den Stutzen; bei der Ausführungsform mit zwei Stutzen durch Einblasen trockener Luft in den einen Stutzen und Auslassen bzw. Absaugen der feuchten Luft durch den anderen Stutzen.

## Patentansprüche

1. Mehrscheibenisolierglas, bei dem ein Zwischenraum zwischen an ihren Rändern dicht miteinander verbundenen Glasscheiben trockene Luft enthält und/oder unter der Wirkung eines Trockenmittels steht, wobei der Zwischenraum zwischen den Glasscheiben dicht mit einem begrenzten Hohlraum (31) in Verbindung steht, dessen Aussenseite mindestens teilweise dem atmosphärischen Druck ausgesetzt und dessen Begrenzung wenigstens teilweise (34) nachgiebig ist, um bei Aenderungen der Differenz zwischen dem Innendruck im Zwischenraum und dem atmosphärischen Aussendruck nachzugeben und den Innendruck dem Aussendruck anzugleichen, dadurch gekennzeichnet, dass der Hohlraum eine erste Kammer (31) eines Druckausgleichsgefässes (32) ist, die durch eine nachgiebige Membran (34) von einer zweiten Kammer (33) des Gefässes (32) getrennt ist, in welche zweite Kammer (33) eine Leitung (35) mit einem offenen, dem atmosphärischen Druck ausgesetzten Leitungsende mündet.

2. Mehrscheibenisolierglas nach Anspruch 1, dadurch gekennzeichnet, dass die Membran (34) eine mit konzentrischen Sicken versehene Kunststoffolie ist.

3. Mehrscheibenisolierglas nach Anspruch 2, dadurch gekennzeichnet, dass die Kunststoffolie metallisch beschichtet oder mit einer Metallfolie versehen ist.

4. Mehrscheibenisolierglas nach einem der Ansprüche 1 bis 3, dadurch gekennzeichnet, dass die Leitung so bemessen ist, dass das Volumen des in ihr befindlichen Luftstöpsels mindestens so gross ist wie die zwischen dem niedrigsten und dem höchsten atmosphärischen Druck auftretende, maximale Ausdehnung des im Zwischenraum befindlichen Luftvolumens.

5. Mehrscheibenisolierglas nach einem der Ansprüche 1 bis 4, dadurch gekennzeichnet, dass mindestens ein Abschnitt der Leitung (35), vorzugsweise mindestens der an das dem atmosphärischen Druck ausgesetzte Leitungsende anschliessende Leitungsabschnitt, aus einem zwecks Kondensation der Feuchtigkeit von eindringender Luft an einer kühlen Stelle anzuordnenden Kapillarrohr (37) besteht.

6. Mehrscheibenisolierglas nach den Ansprüchen 1 und 5, dadurch gekennzeichnet, dass zwischen dem Kapillarrohr (37) und dem Eintritt der Leitung (35) in den Zwischenraum ein Trockenmittelbehälter (30) an die Leitung (35) angeschlossen oder in diese eingesetzt ist.

7. Mehrscheibenisolierglas nach Anspruch 5 oder 6, dadurch gekennzeichnet, dass das dem zweiten Hohlraum (33) bzw. dem Zwischenraum zugewandte Ende des Kapillarrohrs (37) in einen Kondensatsammelbehälter (36) mündet zwecks Sammeln von bei ansteigendem atmosphärischen Druck aus dem Kapillarrohr (37) in Richtung auf den zweiten Hohlraum (33) bzw. Zwischenraum gedrückten Kondensats.

8. Mehrscheibenisolierglas (1; 20) nach einem der Ansprüche 1 bis 7, dadurch gekennzeichnet, dass das Trockenmittel (6) in einem ausserhalb der miteinander verbundenen Glasscheiben angeordneten und mit dem Zwischenraum (7) zwischen den Glasscheiben (2, 3; 18, 19) verbundenen Trockenmittelbehälter (5; 15; 30) enthalten ist.

9. Mehrscheibenisolierglas (1; 20) nach einem der Ansprüche 1 bis 8, dadurch gekennzeichnet, dass der Trockenmittelbehälter (5) mit wenigstens einem zum Ersetzen des Trockenmittels (6) lösbaren Verschluss versehen oder zusammen mit dem Trockenmittel (6) austauschbar ist.

10. Mehrscheibenisolierglas nach einem der Ansprüche 1 bis 9, dadurch gekennzeichnet, dass der Trockenmittelbehälter (5) rohrförmig ausgeführt und längs wenigstens eines Teiles des Umfangrandes der miteinander verbundenen Glasscheiben (2, 3) angeordnet ist.

11. Mehrscheibenisolierglas nach einem der Ansprüche 1 bis 10, dadurch gekennzeichnet, dass die Wandung des Trockenmittelbehälters wenigstens teilweise durchsichtig ist.

12. Verglasung mehrerer Flächen oder Flächenteile mit Mehrscheibenisolierglas nach einem der Ansprüche 1 bis 11, dadurch gekennzeichnet, dass je zwischen am Rand miteinander verbundenen Glasscheiben gebildete Zwischenräume mit einem ihnen gemeinsam zugeordneten Trockenmittelbehälter (30) verbunden sind.

## Claims

1. Multiple pane insulating glass in which a space between panes of glass interconnected at their edges in a leaktight manner contains dry air and/or is subject to the effect of a drying agent, wherein the space between the panes of glass is connected in a leaktight manner to a confined cavity (31) of which the outside is at least partially exposed to atmospheric pressure and of which the boundary is at least partially (34) flexible in order to yield when there are changes in the difference between the internal pressure in the space and the external atmospheric pressure and to adapt the internal pressure to the external pressure, characterised in that the cavity is a first chamber (31) of a pressure-compensating vessel (32) and is separated from a second chamber (33) of the vessel (32) by a flexible diaphragm (34), a duct (35) having an open end which is exposed to atmospheric pressure opening into the second chamber (33).

2. Multiple pane insulating glass according to Claim 1, characterised in that the diaphragm (34) is a plastics sheet with concentric beading.

3. Multiple pane insulating glass according to Claim 2, characterised in that the plastics sheet is metal-coated or is provided with a metal foil.

4. Multiple pane insulating glass according to any one of Claims 1 to 3, characterised in that the dimensions of the duct are such that the volume of the air plug it contains is at least as large as the maximum expansion occurring in the volume of air in the space between the lowest and the highest atmospheric pressures.

5. Multiple pane insulating glass according to any one of Claims 1 to 4, characterised in that at least a portion of the duct (35), preferably at least the portion of the duct adjoining the end thereof which is exposed to atmospheric pressure, consists of a capillary tube (37) to be arranged in a cool place in order to condense the moisture from incoming air.

6. Multiple pane insulating glass according to Claims 1 and 5, characterised in that a container (30) for a drying agent is connected to the duct (35) or fitted therein, between the capillary tube (37) and the entry of the duct (35) into the space.

7. Multiple pane insulating glass according to Claim 5 or Claim 6, characterised in that the end of the capillary tube (37) which faces the second cavity (33), i.e. the end facing the space, opens into a container (36) for collecting condensate which is forced out of the capillary tube (37) towards the second cavity (33), i.e. towards the space, as the atmospheric pressure rises.

8. Multiple pane insulating glass (1; 20) according to any one of Claims 1 to 7, characterised in that the drying agent (6) is contained in a drying-agent container (5; 15; 30) which is disposed outside the interconnected panes of glass and is connected to the space (7) between the panes of glass (2, 3; 18, 19).

9. Multiple pane insulating glass (1; 20) according to any one of Claims 1 to 8, characterised in that the drying-agent container (5) has at least one closure which can be detached for the replacement of the drying agent (6), or it can be replaced together with the drying agent (6).

10. Multiple pane insulating glass according to any one of Claims 1 to 9, characterised in that the drying-agent container (5) is tubular and is disposed along at least a portion of the periphery of the interconnected panes of glass (2, 3).

11. Multiple pane insulating glass according to any one of Claims 1 to 10, characterised in that the wall of the drying-agent container is at least partially transparent.

12. Glazing of a plurality of areas or partial areas with multiple pane insulating glass according to any one of Claims 1 to 11, characterised in that the spaces formed between panes of glass interconnected at their edges are each connected to a common drying-agent container (30).

## Revendications

1. Vitre isolante à plusieurs panneaux, dans laquelle un espace intercalaire entre des panneaux de verre, mutuellement reliés de manière étanche par leurs bords, renferme de l'air sec et/ou est soumis à l'action d'un agent de dessiccation, l'espace intercalaire entre les panneaux de verre étant relié, de manière étanche, à une cavité délimitée (31) dont la face externe est exposée au moins en partie à la pression atmosphérique, et dont la délimitation est au moins partiellement (34) douée de souplesse, de façon à céder élastiquement lors de variations intervenant dans la différence entre la pression intérieure régnant dans l'espace intercalaire et la pression extérieure atmosphérique, et à rendre la pression intérieure égale à la pression extérieure, caractérisée par le fait que la cavité est une première chambre (31) d'un réceptacle (32) d'équilibrage de pression qui est séparée, par l'entremise d'une membrane souple (34), d'une seconde chambre (33) dudit réceptacle (32), seconde chambre (33) dans laquelle débouche un conduit (35) pourvu d'une extrémité ouverte exposée à la pression atmosphérique.

2. Vitre isolante à plusieurs panneaux, selon la revendication 1, caractérisée par le fait que la membrane (34) est une feuille de matière plastique munie de moulures concentriques.

3. Vitre isolante à plusieurs panneaux, selon la revendication 2, caractérisée par le fait que la feuille de matière plastique présente un revêtement métallique, ou est dotée d'une feuille métallique.

4. Vitre isolante à plusieurs panneaux, selon l'une des revendications 1 à 3, caractérisée par le fait que le conduit est dimensionné de telle sorte que le volume du tampon d'air, qui s'y trouve, soit au moins égal à l'expansion maximale, se produisant entre la pression atmosphérique la plus faible et la plus forte, du volume d'air renfermé par l'espace intercalaire.

5. Vitre isolante à plusieurs panneaux, selon l'une des revendications 1 à 4, caractérisée par le fait qu'au moins un tronçon du conduit (35), de préférence au moins le tronçon de ce conduit qui se raccorde à l'extrémité dudit conduit exposée à la pression atmosphérique, consiste en un tube capillaire (37) devant être installé dans une zone fraîche, en vue d'une condensation de l'humidité de l'air affluant.

6. Vitre isolante à plusieurs panneaux, selon l'une des revendications 1 à 5, caractérisée par le fait qu'un récipient (30) à agent de dessiccation est raccordé au conduit (35), ou est intégré dans ce dernier entre le tube capillaire (37) et la pénétration dudit conduit (35) dans l'espace intercalaire.

7. Vitre isolante à plusieurs panneaux, selon la revendication 5 ou 6, caractérisée par le fait que l'extrémité du tube capillaire (37), respectivement tournée vers la seconde cavité (33) ou vers l'espace intercalaire, débouche dans un réceptacle (36) collecteur de condensat en vue de collecter du condensat qui, lorsque la pression atmosphérique croît, est exprimé hors du tube capillaire (37), respectivement en direction de la seconde cavité (33) ou de l'espace intercalaire.

8. Vitre isolante (1 ; 20) à plusieurs panneaux, selon l'une des revendications 1 à 7, caractérisée par le fait que l'agent de dessiccation (6) est renfermé par un récipient (5 ; 15 ; 30) à agent de dessiccation, qui se trouve à l'extérieur des panneaux de verre mutuellement solidarisés, et est relié à l'espace intercalaire (7) entre les panneaux de verre (2, 3 ; 18, 19).

9. Vitre isolante (1 ; 20) à plusieurs panneaux, selon l'une des revendications 1 à 8, caractérisée par le fait que le récipient (5) à agent de dessiccation est pourvu d'au moins une obturation libérable en vue du remplacement de l'agent de dessiccation (6), ou est interchangeable en même temps que l'agent de dessiccation (6).

10. Vitre isolante à plusieurs panneaux, selon l'une des revendications 1 à 9, caractérisée par le fait que le récipient (5) à agent de dessiccation est de réalisation tubulaire, et est disposé le long d'au moins une partie du bord périphérique des panneaux de verre (2, 3) mutuellement solidarisés.

11. Vitre isolante à plusieurs panneaux, selon l'une des revendications 1 à 10, caractérisée par le fait que la paroi du récipient à agent de dessiccation est au moins partiellement translucide.

12. Vitrage de plusieurs surfaces ou parties superficielles à l'aide d'une vitre isolante à plusieurs panneaux, selon l'une des revendications 1 à 11, caractérisé par le fait que des espaces intercalaires, respectivement formés entre des panneaux de verre mutuellement solidarisés par leur bord, sont reliés à un récipient (30) à agent de dessiccation, qui leur est affecté en commun
